# FASCICULE DE BREVET EUROPEEN

(11) **EP 3 538 254 B1**
(45) Date de publication et mention de la délivrance du brevet: **29.10.2025**
(21) Numéro de dépôt: 17713707.2
(22) Date de dépôt: 16.02.2017
(51) Int. Cl.: B01F 23/2361, B01F 25/313, B01F 33/501, B01F 35/22, B01F 35/71, B01F 101/17

(54) **DISPOSITIF DE VERSAGE DE BOISSON, COMPRENANT UN INJECTEUR D'AIR À COEUR**
GETRÄNKEAUSGIESSVORRICHTUNG MIT EINEM ZENTRALEN LUFTINJEKTOR
BEVERAGE POURING DEVICE, COMPRISING A CENTRAL AIR INJECTOR

(43) Date de publication de la demande: 18.09.2019
(73) Titulaire: Aveine, 75020 Paris (FR)
(72) Inventeur: NAIGEON, Nicolas, 94140 Alfortville (FR); KAMENOFF, Nicolas, 94140 Alfortville (FR); ROBERT, Matthieu, 94140 Alfortville (FR)
(74) Mandataire: Radzimski, Eric
(86) Numéro de dépôt international: PCT/FR2017/000031
(87) Numéro de publication internationale: WO 2018/150103

(56) Documents cités:
- WO-A1-2015/058556
- CN-A- 101 348 228
- US-A- 4 801 249
- US-A1- 2016 214 071

## Description

L'invention a trait au domaine de l'alimentaire, et plus précisément au domaine des boissons. Elle concerne plus particulièrement un dispositif de versage d'un liquide, notamment d'une boisson alcoolisée, typiquement du vin.

Le vin, connu depuis l'antiquité, est une boisson issue de la fermentation alcoolique du moût de raisin. Ses propriétés organoleptiques varient en fonction de divers critères, parmi lesquels le cépage, le terroir, le mode de vinification, le mode et la durée de la conservation. La diversité de ces critères explique la variété et la complexité des arômes qui se dégagent d'un vin, que ce soit au nez ou en bouche.

Les apports de l'oenologie sont nombreux sur la culture de la vigne et l'élaboration du vin, mais également sur sa dégustation. S'il est connu de longue date que l'air (et plus précisément l'oxygène) a des effets sur les propriétés organoleptiques du vin, c'est à la chimie moderne que l'on doit d'en avoir systématisé l'analyse. On sait aujourd'hui que l'oxygène joue un rôle, pendant la maturation du vin en fût ou en bouteille, dans la lente oxydation des composés phénoliques, au point que sont apparues des techniques de microoxydation, qui consistent à injecter dans des fûts des quantités mesurées d'oxygène, comme l'explique E. Anli dans « A review of microoxgenation application in wine », Institute of Brewing & Distillery, 2012, 118 :368-385.

Laissé dans l'ignorance de ces techniques sophistiquées, le consommateur moyen se borne généralement à savoir que l'ouverture d'une bouteille et l'exposition du vin à l'air affectent son nez (c'est-à-dire son parfum), sa robe (c'est-à-dire sa couleur) et son goût. Peu nombreux sont les consommateurs qui savent pour quel vin et quand employer une carafe, quelle durée doit séparer l'ouverture de la bouteille du service puis le service de la dégustation, ou encore quel type de verre est le plus approprié au service.

Grossièrement, les connaissances moyennes peuvent se résumer au sophisme suivant : « pour être bon, le vin doit être aéré ». Cependant il est bien connu qu'un vin laissé à l'air libre assez longtemps perd de son goût.

S'il est courant, pour le consommateur prévoyant une dégustation, de demander leurs conseils au vigneron ou au caviste, il est rare que ces conseils soient correctement appliqués et, dans la grande majorité des cas, la dégustation, mal conduite, n'est en mesure de rendre justice ni au vin, ni à son producteur.

Pour améliorer la qualité de la dégustation, des dispositifs de versage ont par conséquent été proposés, destinés à assurer une oxydation forcée du vin par apport d'air.

Ainsi, on connaît du brevet français FR3007999 (10 Vins) - ou de son équivalent américain US2016175783 - une machine de distribution de vin à partir d'un contenant tel qu'une cartouche. Le vin est aspiré de la cartouche au moyen d'une aiguille ; il subit un apport d'oxygène de l'air au moyen d'un venturi, ainsi qu'une chauffe par effet Peltier avant d'être versé dans un verre.

Cette machine présente plusieurs défauts :
- premièrement, elle est stationnaire et ne peut, dans le milieu de la restauration, accompagner à table le sommelier ;
- deuxièmement, elle est encombrante ;
- troisièmement, le vin est prélevé dans la partie basse du contenant, où peuvent s'être accumulés des dépôts solides (typiquement des sédiments ou des cristaux),
- quatrièmement, il est nécessaire de retourner le contenant et de le monter sur la machine col en bas, ce qui conduit à des manipulations fastidieuses ; le versage n'est pas naturel, le fonctionnement de la machine étant assimilable à celui d'une tireuse à bière ou d'une machine à café.

On connaît également, du brevet américain US4494452, un dispositif d'aération du vin qui comprend un boîtier destiné à être monté sur le col d'une bouteille, et, montée dans ce boîtier, une pompe à diaphragme reliée à un injecteur qui plonge dans le vin pour y apporter l'oxygène pompé.

Ce dispositif présente, lui aussi, plusieurs défauts :
- premièrement, il ne permet pas le versage du vin ;
- deuxièmement, l'introduction de l'injecteur dans le vin pose des problèmes d'hygiène, dans la mesure où l'injecteur dépasse du boîtier et peut être exposé, entre deux utilisations, à un milieu bactériologique ;
- troisièmement, l'alimentation en électricité par le secteur oblige l'utilisateur à disposer (et à se tenir près) d'une prise électrique ;
- quatrièmement, le consommateur ignore le temps d'oxygénation du vin, alors même qu'une oxygénation prolongée peut provoquer la perte partielle ou totale des arômes. On connait également le brevet US 2016/214071 relatif à un aérateur comprenant une chambre de génération de bulle disposée à l'extrémité distale du conduit de gaz et le brevet WO 2015/058556 relatif à un appareil de décantation qui oxyde automatiquement le vin.

Le brevet US 2016/0214071 divulgue un dispositif de versage comprenant
- un boîtier;
- une tubulure;
- une pompe;
- un injecteur;
- un circuit électronique.

L'invention vise
notamment à remédier aux inconvénients précités et à atteindre au moins une partie, et de préférence tous les objectifs suivants :
- premièrement, permettre une aération contrôlée du vin ;
- deuxièmement, adapter la quantité d'oxygène apporté au vin en fonction de celui-ci ;
- troisièmement, permettre un versage naturel du vin ;
- quatrièmement, proposer un dispositif de versage portatif, autonome, compact.

A cet effet, il est proposé, en premier lieu, un dispositif de versage d'un liquide issu d'un récipient muni d'un col, ce dispositif comprenant :
- un boîtier pourvu de moyens de fixation au récipient ;
- une tubulure au moins partiellement logée dans le boîtier et apte à être insérée dans le col du récipient, cette tubulure définissant un conduit de versage ;
- une pompe logée dans le boîtier et comprenant :
   o un compresseur pourvu d'au moins une entrée d'air, d'une sortie d'air et d'un équipage mobile apte à mettre l'entrée d'air et la sortie d'air en communication fluidique, et
   o un moteur électrique couplé à l'équipage mobile ;
- un injecteur également logé dans le boîtier et qui, par une extrémité amont, est raccordé à la sortie d'air du compresseur, et, par une extrémité aval, débouche au cœur du conduit de versage.

Il est ainsi notamment possible d'injecter directement à cœur du liquide, lors de son versage, une quantité d'air prédéterminée correspondant à l'oxydation souhaitée. Dans le cas du vin, il est ainsi possible d'en ajuster les propriétés organoleptiques de manière très précise, au bénéfice de la qualité du vin versé.

Diverses caractéristiques supplémentaires sont prevues. Ainsi:
- Le dispositif comprend un circuit électronique de commande incluant un générateur électrique auquel est raccordé le moteur ;
- le circuit électronique comprend un processeur programmé pour :
   o prendre en compte une consigne dite d'oxygénation liée à la quantité d'air à injecter dans le liquide lors de son versage,
   o faire varier la puissance électrique délivrée par le générateur au moteur en fonction de cette consigne ;
- le circuit électronique comprend une interface de communication sans fil, reliée au processeur ;
- le processeur est programmé pour communiquer, via l'interface de communication sans fil, avec un appareil communiquant pour en recevoir la consigne d'oxygénation.

Il est proposé, en deuxième lieu, un système de gestion de la quantité d'air à injecter dans des liquides issus de récipients, ce système comprenant :
- un dispositif de versage tel que présenté ci-dessus,
- une base de données comprenant une liste de liquides à chacun desquels est associé une consigne d'oxygénation ;
- un module logiciel (qui peut être implémenté sur un appareil communiquant) programmé pour :
   ∘ identifier le liquide par des moyens optiques ;
   o interroger la base de données pour y collecter au moins la consigne d'oxygénation.

Il est proposé, en troisième lieu, un procédé d'injection, au moyen d'un tel système, d'une quantité d'air dans un liquide issu d'un récipient pourvu d'une étiquette, ce procédé comprenant les opérations consistant à :
- effectuer une prise de vue de l'étiquette ou d'un code présent sur celle-ci,
- identifier le liquide correspondant,
- extraire de la base de données au moins la consigne d'oxydation correspondante,
- prendre en compte la consigne d'oxydation pour régler la puissance électrique à délivrer au moteur en fonction de cette consigne,
- délivrer au moteur la puissance ainsi réglée pour mettre la pompe en route et injecter au cœur du liquide en cours de versage l'air ainsi pompé.

D'autres objets et avantages de l'invention apparaîtront à la lumière de la description d'un mode de réalisation, faite ci-après en référence aux dessins annexés dans lesquels :
- la **FIG.1** est une vue schématique en perspective illustrant un système de gestion de la quantité d'air à injecter dans une boisson en bouteille, par l'intermédiaire d'un dispositif de versage ;
- la **FIG.2** est une vue en coupe montrant le dispositif de versage, monté sur le col de la bouteille ;
- la **FIG.3** est une vue d'un détail, à plus grande échelle, du dispositif de versage, selon le médaillon III de la **FIG.2****,** montrant en outre le circuit électronique de commande recevant une consigne d'un appareil communiquant sans fil.

Sur la **FIG.1** est représenté un système **1** de gestion d'une quantité d'air à injecter dans les liquides, de préférence des boissons (et plus particulièrement des vins), issus de récipients **2,** et notamment de bouteilles. Pour réaliser cette injection, le système **1** de gestion est équipé d'un dispositif **3** de versage qui sera décrit ci-après.

On a représenté sur la **FIG.1** une bouteille **2** contenant un vin **4.** Cette bouteille **2** peut, de manière classique, être réalisée en verre ; elle comprend un corps **5** surmonté d'un col **6** pourvu d'une collerette **7** formant une saillie radiale sur le col **6.** Sur la bouteille **2** - et plus précisément sur le corps **5** - est fixée une étiquette **8,** par ex. par collage. L'étiquette **8** est porteuse d'informations (non représentées) telles que le type de vin contenu dans la bouteille **2,** sa provenance, l'identité du récoltant / manipulateur, l'année de récolte.

Des études d'œnologie ont démontré, non seulement que l'oxygène de l'air oxyde certains composés phénoliques du vin au point d'en affecter les propriétés organoleptiques (nez, goût), mais également que ces propriétés varient en fonction de la quantité d'oxygène apportée au vin.

Les inventeurs ont entrepris de systématiser cette approche dans la dégustation du vin, en étudiant l'impact de l'oxydation sur une importante liste de vins pour déterminer pour chaque la juste quantité d'oxygène à apporter de sorte à en magnifier les propriétés organoleptiques dès l'ouverture de la bouteille **2,** et en constituant une base **9** de données rassemblant la liste des vins étudiés, avec, pour chacun d'entre eux, la quantité appropriée d'oxygène à lui apporter.

Plus précisément, la base **9** de données comprend avantageusement, pour chaque vin, une entrée qui donne accès au moins à :
- une donnée d'identification du vin,
- une consigne dite d'oxygénation, relative à la quantité d'oxygène à apporter au vin **4** lors du versage.

La donnée d'identification du vin **4** est par ex. une image de l'étiquette **8** de la bouteille **2** dans laquelle est ordinairement conditionné le vin **4.** En variante, il peut s'agir d'un numéro d'identifiant associé à un code optique (par ex. un code-barres ou un code matriciel
- QR code) imprimé sur l'étiquette **8.** Il est également possible de mémoriser à la fois une image de l'étiquette **8** et un numéro d'identifiant, notamment pour le cas où l'identification par l'image se révèlerait impossible en raison, par ex., d'une altération substantielle de l'étiquette **8** rendant difficile la reconnaissance d'image.

La consigne se présente par ex. sous forme d'un débit d'oxygène (ou d'air, dont la proportion d'oxygène est bien connue) à délivrer au vin **4** lors de son versage, ou d'un paramètre proportionnel à ce débit, par ex. une puissance électrique à délivrer à une pompe assurant l'injection d'oxygène. On notera que la notion de « puissance électrique » couvre les notions de courant et de tension électriques, toutes ces grandeurs étant liées entre elles par la Loi d'Ohm.

Des informations supplémentaires peuvent être mémorisées dans l'entrée de la base **9** de données correspondant à chaque vin. Ces informations sont par ex. d'ordre :
- légal ou administratif : identité du vigneron, siège social ou domicile de celui-ci, appartenance à une coopérative ;
- technique : types de cépages employés et leurs proportions, mode de vendange (par ex. manuel, mécanique, primeur, tardif), présence d'additifs (par ex. moût, sucres, sulfites), propriétés géologiques du terroir (par ex. calcaire, sableux, crayeux, granitique, basaltique) ;
- œnologique : notes olfactives et gustatives (par ex. notes fruitées, florales, minérales), tons adoptés par la robe (par ex. rubis, grenat) ;
- touristique ou gastronomique : histoire du vin, du vigneron ou du domaine, curiosités de la région, recommandations de mets en association avec le vin.

Le système de gestion est conçu pour :
- reconnaître un vin,
- accéder à la base de données,
- en extraire au moins la consigne d'oxygénation,
- injecter dans le vin une quantité d'air conforme à cette consigne.

Pour reconnaître le vin **4,** le système **1** comprend un module logiciel programmé pour :
- identifier le vin **4** par des moyens optiques ;
- interroger la base **9** de données pour y collecter au moins la consigne d'oxygénation.

Selon un premier mode de réalisation, ce module logiciel est implémenté sur un processeur équipant un appareil **10** communiquant tel qu'un smartphone, comme illustré sur les **FIG.1** et **FIG.3****.** Selon un deuxième mode de réalisation, le module logiciel est directement implémenté sur un processeur équipant le dispositif **3** de versage.

Le module est par ex. programmé pour effectuer, sur commande, une prise de vue sur l'étiquette **8** du récipient **2.** A cet effet, le module est relié à un appareil photographique (ou une caméra) équipant l'appareil **10** communiquant (ou équipant, respectivement, le dispositif **3** de versage).

Si l'identification du vin **4** doit être réalisée par reconnaissance de son étiquette **8,** cette prise de vue peut être une photographie (partielle ou complète) de l'étiquette **8,** comme illustré par les lignes en pointillés de la **FIG.1****.** L'identification du vin **4** est dans ce cas réalisée au moyen d'un algorithme de reconnaissance d'image : des paramètres (notamment colorimétriques et de contraste) sont extraits de l'image et il est procédé à une corrélation d'image parmi les images mémorisées dans la base **9** de données pour identifier celle dont les paramètres sont les plus proches des paramètres extraits de la photographie réalisée. Pour une fiabilité accrue, une reconnaissance de caractères peut éventuellement être intégrée au programme, de sorte par ex. à identifier le nom du vin **4** directement sur l'étiquette **8** et ainsi accélérer le processus de reconnaissance et d'interrogation de la base **9** de données.

Si l'identification du vin **4** doit être effectuée par reconnaissance d'un code (tel qu'un code barre ou un QR code), la prise de vue peut se limiter à l'éventuel code présent sur l'étiquette **8.** Dans ce cas, le module d'identification intègre ou communique avec un programme dédié à la reconnaissance optique des codes, qui assure la conversion de l'image (ordinairement faite de variations de contraste) en un nombre. Ce nombre, qui correspond à l'identifiant du vin **4** dans la base **9** de données, est transmis à celle-ci par l'appareil **10** (ou directement par le dispositif **3** de versage).

Une fois le vin **4** reconnu, les données correspondantes sont extraites de la base **9** de données et récupérées par l'appareil **10** (ou directement par le dispositif **3** de versage).

Selon un mode de réalisation illustré sur la **FIG.1****,** la base **9** de données est avantageusement hébergée sur un serveur distant, accessible via un réseau **11** local (LAN), métropolitain (MAN) ou étendu (WAN, tel que l'Internet). La liaison de l'appareil **10** (ou du dispositif **3** de versage) au réseau **11** se fait avantageusement par l'interface air (sans fil), au moyen d'un protocole de communication classique, par ex. par un protocole de téléphonie mobile (GPRS, EDGE, UMTS, LTE) ou par un protocole de communication sans fil (par ex. l'IEEE 802.11, plus couramment dénommé WiFi).

Lorsque les données comprennent des informations supplémentaires telles que listées ci-dessus (légales ou administratives, techniques, œnologiques, touristiques ou gastronomiques), ces informations sont avantageusement affichées sur l'appareil **10** communiquant (ou sur le dispositif **3** de versage si celui-ci est équipé d'un écran) à l'intention de l'utilisateur, qui peut notamment à cette occasion vérifier que l'identité du vin extraite de la base **9** de données correspond aux informations affichées sur l'étiquette **8.**

La consigne d'oxygénation est soit relayée par l'appareil **10** au dispositif **3** de versage, soit directement prise en compte par celui-ci.

Le dispositif **3** de versage comprend, en premier lieu, un boîtier **12** pourvu d'un système de fixation au récipient **2.** Plus précisément, le boîtier **12** est pourvu d'une coque **13** par laquelle il peut être monté sur le col **6** du récipient **2.** Dans l'exemple illustré, le boîtier **12** est conçu pour venir s'emboîter sur le col **6** d'une bouteille **2** de vin. Les cols **6** des bouteilles de vin peuvent être de formes variées, mais, pour une majorité des bouteilles, les cols **6** comprennent des collerettes **7** de diamètres et de hauteurs sensiblement identiques.

Le boîtier **12** est avantageusement conçu se fixer au récipient **2** par encliquetage sur la collerette **7.** A cet effet, et selon un mode de réalisation illustré sur la **FIG.2****,** le système de fixation du boîtier **12** sur le récipient **2** se présente sous forme de pattes **14** élastiques pourvues de crochets **15** aptes à coopérer par encliquetage avec la collerette **7.** Le boîtier **12** peut comprendre plusieurs pattes **14** élastiques (éventuellement alternées) de différentes, aptes à s'encliqueter avec des collerettes **7** de diamètres et hauteurs variées.

Le boîtier **12** peut être réalisé dans une matière plastique, par ex. dans une résine de type acrylobutadiène styrène (ABS), éventuellement métallisée en surface, ou dans un matériau métallique, par ex. dans un alliage léger tel que zamak.

Le dispositif **3** de versage comprend, en deuxième lieu, une tubulure **16** au moins partiellement logée dans le boîtier **12** et apte à être insérée dans le col **6** du récipient **2** pour former un conduit **17** de versage du vin **4,** comme illustré sur la **FIG.2****.** Cette tubulure **16** comprend une section **18** inférieure destinée à être insérée dans le col **6.** Cette section **18** inférieure présente à cet effet un diamètre externe inférieur ou égal au diamètre interne du col **6.** Pour faciliter son introduction dans le col **6,** la section **18** inférieure peut être chanfreinée extérieurement à son extrémité. La tubulure **16** comprend par ailleurs une section **19** supérieure qui prolonge la section **18** inférieure et forme un bec de versage du vin **4** dans un verre. Selon un mode de réalisation illustré sur la **FIG.2****,** la section **19** supérieure dépasse du boîtier **12,** quoique faiblement de préférence. Pour limiter les turbulences lors du versage, la section **19** supérieure est avantageusement chanfreinée intérieurement.

La tubulure **16** est de préférence réalisée dans une matière plastique de qualité alimentaire, par ex. en polyéthylène haute densité (PEHD). Selon un mode particulier de réalisation, la tubulure **16** et le boîtier **12** forment un ensemble monobloc. Dans ce cas, l'ensemble est réalisé dans le même matériau, de qualité alimentaire.

Le dispositif **3** de versage comprend, en troisième lieu, une pompe **20** logée dans le boîtier **12.** Cette pompe **20** est de petite taille, l'ordre de grandeur de ses plus grandes dimensions étant centimétrique. Selon un mode de réalisation illustré sur les **FIG.2** et **FIG.3****,** la pompe **20** est fixée (notamment par vissage, collage ou soudage) sur une paroi **21** interne de la coque **13.**

La fonction de cette pompe **20** est d'aspirer de l'air ambiant et de l'injecter dans le vin **4** lors de son versage. A cet effet, et comme illustré sur la **FIG.3****,** la pompe **20** comprend, d'une part, un compresseur **22** pourvu d'au moins une entrée **23** d'air, d'une sortie **24** d'air et d'un équipage **25** mobile apte à mettre l'entrée **23** d'air et la sortie **24** d'air en communication fluidique, et, d'autre part, un moteur **26** électrique couplé à l'équipage **25** mobile.

On a illustré sur la **FIG.3** une architecture possible de la pompe **20,** du type à membrane, qui correspond à un mode de réalisation connu illustré par ex. par le brevet américain US4801249. Selon ce mode de réalisation, l'équipage **25** mobile du compresseur **22** comprend, logés dans un boîtier **27** fermé par un couvercle **28** :
- une membrane **29** souple définissant des chambres **30** à air et pourvue, pour chaque chambre **30** à air, d'une excroissance formant un piston **31** ;
- pour chaque chambre **30** à air, une valve **32** souple montée sur le couvercle **28,** lequel est pourvu de perçages au droit de la valve **32,** ces perçages formant l'entrée **23** d'air du compresseur **22** ;
- un plateau **33** oscillant muni de branches **34** chacune solidaire d'un piston **31,** ce plateau **33** étant couplé à un arbre **35** de sortie du moteur **26** par l'intermédiaire d'un axe **36** incliné en libre rotation par rapport au plateau **33.**

Lorsque le moteur **26** est alimenté en courant, son arbre **35** de sortie est entraîné en rotation. L'arbre **35** entraîne l'axe **36** incliné dans un mouvement rotatif de balayage d'un cône, ce qui entraîne le plateau **33** dans un mouvement oscillant et chaque piston **31** dans un mouvement translatif de va-et-vient. Il en résulte des cycles de compression et de détente alternées de chaque chambre **30** à air.

La détente (correspondant à l'état de la chambre **30** à air de gauche sur la **FIG.3****)** provoque l'écartement de la valve **32** du couvercle **28** et l'aspiration d'air dans la chambre **30** au travers des perçages formant l'entrée **23** d'air.

A l'inverse, la compression (correspondant à l'état de la chambre **30** à air de droite sur la **FIG.3**) plaque la valve **32** contre le couvercle **28,** obturant ainsi les perçages formant l'entrée **23** d'air et forçant l'air à s'évacuer vers la sortie **24** par déformation de la chambre **30** sous l'effet de la pression.

Dans sa plage de fonctionnement du compresseur **22,** le débit d'air en sortie de celui-ci est proportionnel à la vitesse de rotation du moteur **26,** elle-même proportionnelle à la puissance électrique qui lui est délivrée (on néglige ici les pertes par effet Joule).

Le dispositif **12** de versage comprend, en quatrième lieu, un injecteur **37,** également logé dans le boîtier **12** et dont la fonction est d'injecter dans le vin **4** l'air issu du compresseur **22.** L'injecteur **37** présente une extrémité **38** amont par laquelle il est raccordé à la sortie **24** d'air, et une extrémité **39** aval par laquelle il débouche au cœur du conduit **17** de versage.

L'injecteur **37** se présente avantageusement sous forme d'une aguille creuse, dont l'extrémité **39** aval peut être biseautée. Dans l'exemple illustré, où la pompe **20** est orientée de manière telle que sa sortie **24** s'étend parallèlement au conduit **17** de versage, l'injecteur **37** est coudé. L'injecteur **37** peut s'étendre sensiblement perpendiculairement à l'axe du conduit **17** de versage ; cependant, il peut être avantageux de l'incliner par rapport à cet axe, comme illustré sur la **FIG.3****.**

Dans l'exemple illustré sur la **FIG.3****,** l'injecteur **20** s'étend au travers de la paroi de la tubulure **16** et dépasse de celle-ci intérieurement, de préférence jusqu'au centre du conduit **17** de versage.

L'injecteur **37** est avantageusement réalisé en acier, de préférence en acier inoxydable. Il s'agit par ex. d'un acier de qualité chirurgicale.

L'introduction de l'injecteur **37** dans le conduit **17** de versage peut se faire par perçage de la tubulure **16** au moyen de l'extrémité **39** aval. En variante, la tubulure **16** est percée d'un avant-trou dans lequel est introduite l'extrémité **39** aval de l'injecteur **37.**

Le dispositif **3** de versage comprend, en cinquième lieu, un circuit **40** électronique de commande incluant un générateur **41** électrique auquel est raccordé le moteur **26.** Selon un mode de réalisation illustré sur les **FIG.2** et **FIG.3****,** le circuit **40** électronique est réalisé sur une carte électronique montée dans le boîtier **12** en étant par ex. fixée intérieurement sur la paroi **21** interne de la coque **13** (notamment par vissage, collage ou soudage).

Ce circuit **40** électronique comprend avantageusement un processeur **42** programmé pour prendre en compte la consigne d'oxygénation, et pour faire varier la puissance électrique délivrée par le générateur **41** au moteur **26** en fonction de cette consigne.

On a illustré sur la **FIG.3****,** de manière schématique, une architecture possible du circuit **40** électronique. On voit que le générateur **41** comprend une batterie **43,** et une impédance **44** (telle qu'une résistance) variable, pilotée par le processeur **42,** montée entre les bornes de la batterie **43** pour y faire varier la tension électrique (et donc la puissance délivrée). Comme on le voit sur la **FIG.3****,** les bornes de la batterie **43** sont raccordées au moteur **26** pour alimenter celui-ci en puissance électrique.

Le circuit **40** électronique de commande comprend en outre une interface **45** de communication sans fil, reliée au processeur **42.**

Cette interface **45** de communication sans fil est destinée à permettre la communication du processeur **42** soit avec l'appareil **10** communiquant pour en recevoir la consigne d'oxygénation, soit directement avec la base **9** de données pour en recevoir la consigne d'oxygénation et les éventuelles autres informations associées au vin identifié.

Dans le premier cas, l'interface **45** de communication est avantageusement programmée pour utiliser un protocole de communication à courte distance et hautes fréquences (par ex. de type Bluetooth). Dans le deuxième cas, l'interface **45** de communication peut être programmée pour utiliser un protocole de téléphonie mobile (GPRS, EDGE, UMTS, LTE) ou sans fil (par ex. l'IEEE 802.11, plus couramment dénommé WiFi).

Pour assurer une injection d'air dans le vin **4** pendant son versage, on procède comme suit.

Une première étape consiste à effectuer une prise de vue, soit avec l'appareil **10** communiquant, soit directement avec le dispositif **3** de versage si celui-ci est équipé d'un appareil photographique, de l'étiquette **8** ou d'un code (par ex. code barre ou QR code) présent sur celle-ci.

Une deuxième étape consiste à interroger, via le réseau **11,** la base **9** de données pour identifier l'entrée (et donc le vin) correspondant à l'étiquette **8** ainsi photographiée ou au code ainsi scanné.

Une troisième étape consiste à extraire de la base **9** de données :
- au moins la consigne d'oxygénation mémorisée dans cette entrée, et correspondant au vin **4** présent dans la bouteille **2** ;
- le cas échéant les informations supplémentaires légales ou administratives, techniques, œnologiques, touristiques ou gastronomiques.

Une quatrième étape consiste à transmettre au moins la consigne d'oxygénation au processeur **42,** soit directement via le réseau **11** et l'interface **45** de communication, soit par l'intermédiaire de l'appareil **10** communiquant qui en assure le relais.

Lorsqu'un appareil **10** communiquant est employé, et que des informations supplémentaires sont extraites de la base **9** de données, celles-ci sont avantageusement affichées sur l'écran équipant l'appareil **10.**

Lorsque le dispositif **3** de versage communique directement avec la base **9** de données, les informations supplémentaires qu'il en reçoit sont avantageusement affichées sur un écran dont le dispositif **3** de versage est à cet effet pourvu.

Une cinquième étape consiste, pour le processeur **42,** dès réception de la consigne d'oxygénation, à régler la puissance délivrée par le générateur **41** à une valeur correspondant (notamment proportionnelle) à cette consigne. En pratique, dans l'exemple illustré, le processeur **42** règle l'impédance **44** à une valeur permettant d'obtenir en sortie du générateur **41** la puissance électrique désirée.

Une sixième étape consiste à mettre en route la pompe **20** en mettant le moteur **26** sous tension, typiquement par fermeture d'un interrupteur **46** commandé par le processeur **42.**

La rotation du moteur **26** provoque la mise en route du compresseur **22,** qui assure une injection d'air (matérialisé par les bulles **47** sur la **FIG.3**) dans le conduit **17** de versage à un débit correspondant à la consigné d'oxygénation.

L'oxygène de l'air ainsi injecté dans le vin **4** en cours de versage (dans le sens de la flèche de la **FIG.3**) assure une oxydation instantanée, in situ, progressive et contrôlée (grâce au contrôle du débit), des composés phénoliques du vin **3,** ce qui permet d'en améliorer les propriétés organoleptiques lors de la dégustation.

Le fait que l'air (et donc l'oxygène) soit injecté directement à cœur du vin **4,** permet d'ajuster de manière très fine ses propriétés organoleptiques.

On notera que la mise en route de la pompe **20** (c'est-à-dire la fermeture de l'interrupteur **46**) peut être subordonnée à la présence de vin **4** dans le conduit **17** de versage. A cet effet, la tubulure **16** peut être pourvue d'un capteur de présence (par ex. de nature optique, résistive ou encore capacitive), relié au processeur **42,** lequel est alors programmé pour ne mettre en route la pompe **20** que lorsque le capteur lui renvoie un signal caractéristique de la présence de vin **4** dans le conduit **17** de versage.

En variante, la mise en route de la pompe **20** peut être subordonnée à l'inclinaison de la bouteille **2,** c'est-à-dire à l'action même du versage. A cet effet, le dispositif **3** de versage peut être équipé d'un gyroscope relié au processeur **42** et propre à détecter une inclinaison du boîtier **12** (et donc de la bouteille **2**), le processeur **42** étant programmé pour ne mettre la pompe **20** en route que lorsque le gyroscope lui renvoie un angle supérieur à une valeur seuil prédéterminée.

Selon un mode préféré de réalisation illustré sur la **FIG.2****,** le dispositif **3** de versage est pourvu d'un évent **48,** destiné à assurer une mise à la pression atmosphérique de l'intérieur du récipient **2** lors du versage pour faciliter celui-ci. Dans l'exemple illustré, cet évent **48** se présente sous la forme d'un conduit qui circule dans la paroi de la tubulure **16** et débouche, d'une part, à l'extrémité inférieure de celui-ci (du côté de la bouteille **2**) et, d'autre part, au voisinage de son extrémité supérieure (par ex. radialement).

Le dispositif **3** de versage qui vient d'être décrit ne comprend qu'une pompe **20** et un seul injecteur **37.** Cependant, en variante, plusieurs pompes **20** et/ou plusieurs injecteurs **37** pourraient être prévus. Ainsi, il est envisageable de prévoir deux pompes- **20** et/ou deux injecteurs **37,** qui peuvent être montés de manière diamétralement opposée par rapport au conduit **17** de versage, ou encore trois pompes **20** et/ou trois injecteurs **37** montés par ex. de manière uniformément répartie à 120° autour du conduit **17** de versage.

On notera que la forme ovoïde du boîtier **12** est donnée à titre d'exemple. De même, les dessins étant schématiques, l'encombrement du boîtier **12** a été volontairement exagéré pour améliorer la lisibilité des dessins ; on aura avantage à minimiser cet encombrement, ce qui peut être fait sans difficulté en raison de la miniaturisation des composants (notamment la pompe **20** et du circuit **40** électronique de commande).

Le système **1** et le dispositif **3** de versage qui viennent d'être décrits offrent les avantages suivants.

Premièrement, comme cela a déjà été expliqué, l'injection d'air à cœur du conduit **17** de versage permet une aération contrôlée du vin **4,** ce qui permet d'améliorer ses qualités organoleptiques lors de la dégustation.

Deuxièmement, l'adaptation de la quantité d'oxygène au vin **4** identifié grâce à la prise en compte d'une consigne d'oxygénation mémorisée sur la base **9** de données permet de déguster chaque vin au mieux de ses qualités.

Troisièmement, si l'on fait exception des opérations nécessaires à l'identification du vin et au montage du dispositif **3** de versage sur la bouteille **2,** la dégustation peut se dérouler de manière simple et naturelle : le vin **4** est simplement versé de la bouteille **2** dans un verre.

Quatrièmement, la compacité du dispositif **3** de versage en facilite le transport, et permet notamment son emploi dans la restauration, typiquement par les sommeliers des restaurants.

## Revendications

1. Dispositif (**3**) de versage d'un liquide (**4**) issu d'un récipient (**2**) muni d'un col (**6**), ce dispositif (**3**) comprenant :
- un boîtier (**12**) pourvu d'un système (**14, 15**) de fixation au récipient (**2**) ;
- une tubulure (**16**) au moins partiellement logée dans le boîtier (**12**) et apte à être insérée dans le col (**6**) du récipient (**2**), cette tubulure (**16**) définissant un conduit (**17**) de versage ;
ce dispositif (**3**) comprend, logés dans le boîtier (**12**) :
- une pompe (**20**) comprenant :
o un compresseur (**22**) pourvu d'au moins une entrée (**23**) d'air, d'une sortie (**24**) d'air et d'un équipage (**25**) mobile apte à mettre l'entrée (**23**) d'air et la sortie (**24**) d'air en communication fluidique, et
∘ un moteur (**26**) électrique couplé à l'équipage (**25**) mobile :
- un injecteur (**37**) qui, par une extrémité (**38**) amont, est raccordé à la sortie (**23**) d'air du compresseur (**22**), et, par une extrémité (**39**) aval, débouche au cœur du conduit (**17**) de versage et ce dispositif (**3**) comprend un circuit (**40**) électronique de commande incluant un générateur (**41**) électrique auquel est raccordé le moteur (**26**) et un processeur (**42**) programmé pour :
- prendre en compte une consigne dite d'oxygénation liée à la quantité d'air à injecter dans le liquide (**4**) lors de son versage,
- faire varier la puissance électrique délivrée par le générateur (**41**) au moteur (**26**) en fonction de cette consigne, et le circuit (**40**) électronique comprend une interface (**45**) de communication sans fil, reliée au processeur (**42**), le processeur (**42**) est programmé pour communiquer, via l'interface (**45**) de communication sans fil, avec un appareil (**10**) communiquant pour en recevoir la consigne d'oxygénation.

2. Système (**1**) de gestion de la quantité d'air à injecter dans des liquides (**4**) issus de récipients (**2**), ce système (**1**) comprenant :
- un dispositif (**3**) de versage selon la revendication 1,
- une base (**9**) de données comprenant une liste de liquides à chacun desquels est associée une consigne d'oxygénation ;
- un module logiciel programmé pour :
o identifier le liquide (**4**) par des moyens optiques ;
o interroger la base (**9**) de données pour y collecter au moins la consigne d'oxygénation.

3. Système (**1**) selon la revendication 2, **caractérisé en ce que** le module logiciel est implémenté sur un appareil (**10**) communiquant.

4. Procédé d'injection d'une quantité d'air dans un liquide (**4**) issue d'un récipient (**2**) pourvu d'une étiquette (**8**), au moyen d'un système (**1**) selon la revendication 3, qui comprend les opérations consistant à :
- effectuer une prise de vue de l'étiquette (**8**) ou d'un code présent sur celle-ci,
- identifier le liquide (**4**) correspondant,
- extraire de la base (**9**) de données au moins la consigne d'oxydation correspondante,
- prendre en compte la consigne d'oxydation pour régler la puissance électrique à délivrer au moteur (**26**) en fonction de cette consigne,
- délivrer au moteur (**26**) la puissance ainsi réglée pour mettre la pompe (**20**) en route et injecter au cœur du liquide (**4**) en cours de versage l'air ainsi pompé.

## Patentansprüche

1. Vorrichtung (3) zum Ausgießen einer Flüssigkeit (4) aus einem mit einem Hals (6) versehenen Behälter (2), wobei diese Vorrichtung (3) Folgendes umfasst:
- ein Gehäuse (12), das mit einem Befestigungssystem (14, 15) am Behälter (2) versehen ist;
- einen Stutzen (16), der zumindest teilweise im Gehäuse (12) untergebracht ist und in den Hals (6) des Behälters (2) eingeführt werden kann, wobei dieser Stutzen (16) einen Ausgießkanal (17) darstellt;
Diese Vorrichtung (3) umfasst, untergebracht in dem Gehäuse (12):
- eine Pumpe (20) mit:
o einem Kompressor (22), der mit mindestens einem Lufteinlass (23), einem Luftauslass (24) und einer beweglichen Ausrüstung (25) versehen ist, die geeignet ist, den Lufteinlass (23) und den Luftauslass (24) in Fluidverbindung zu bringen, und
o einem Elektromotor (26), der mit der beweglichen Ausrüstung (25) gekoppelt ist;
- einen Injektor (37), der mit einem oberen Ende (38) an den Luftauslass (23) des Kompressors (22) angeschlossen ist und mit einem unteren Ende (39) in der Mitte der Gießleitung (17) mündet. Diese Vorrichtung (3) umfasst eine elektronische Steuerschaltung (40), die einen elektrischen Generator (41), an den der Motor (26) angeschlossen ist, und einen Prozessor (42) einschließt, der programmiert ist, um:
- einen sogenannten Sauerstoffsollwert zu berücksichtigen, der mit der Luftmenge zusammenhängt, die beim Gießen in die Flüssigkeit (4) eingespritzt werden soll,
- die vom Generator (41) an den Motor (26) gelieferte elektrische Leistung in Abhängigkeit von diesem Sollwert zu variieren. Die elektronische Schaltung (40) umfasst eine drahtlose Kommunikationsschnittstelle (45), die mit dem Prozessor (42) verbunden ist, wobei der Prozessor (42) so programmiert ist, dass er über die drahtlose Kommunikationsschnittstelle (45) mit einem kommunizierenden Gerät (10) kommuniziert, um von diesem den Sauerstoffsollwert zu empfangen.

2. System (1) zur Steuerung der in Flüssigkeiten (4) aus Behältern (2) einzuspritzenden Luftmenge, wobei dieses System (1) Folgendes umfasst:
- eine Ausgießvorrichtung (3) gemäß Anspruch 1,
- eine Datenbank (9) mit einer Liste von Flüssigkeiten, denen jeweils ein Sauerstoffsollwert zugeordnet ist;
- Ein Softwaremodul, das programmiert ist, um:
o die Flüssigkeit (4) mit optischen Mitteln zu identifizieren;
o die Datenbank (9) abzufragen, um dort mindestens den Sauerstoffsollwert zu erfassen.

3. System (1) nach Anspruch 2, **dadurch gekennzeichnet, dass** das Softwaremodul auf einem kommunizierenden Gerät (10) implementiert ist.

4. Verfahren zum Einspritzen einer Luftmenge in eine Flüssigkeit (4) aus einem mit einem Etikett (8) versehenen Behälter (2) mittels eines Systems (1) gemäß Anspruch 3, das die folgenden Schritte umfasst:
- Aufnahme des Etiketts (8) oder eines darauf befindlichen Codes,
- Identifizierung der entsprechenden Flüssigkeit (4),
- Entnahme (mindestens) des entsprechenden Oxidationssollwerts aus der Datenbank (9),
- Berücksichtigung des Oxidationssollwerts zur Einstellung der an den Motor (26) abzugebenden elektrischen Leistung in Abhängigkeit von diesem Sollwert,
- Versorgung des Motors (26) mit der so eingestellten Leistung, um die Pumpe (20) in Gang zu setzen und die so gepumpte Luft in das Innere der ausgegossenen Flüssigkeit (4) einzuspritzen.

## Claims

1. Device (**3**) for pouring a liquid (**4**) from a container (**2**) fitted with a neck (**6**), said device (**3**) comprises:
- a casing (**12**) containing a system (**14, 15**) for attaching the container (**2**); and
- tubing (**16**) which is partially fitted into the casing (**12**) and suitable for inserting into the neck (**6**) of the container (**2**), said tubing (**16**) serving as a pouring duct (**17**);
This device (**3**) comprises, housed in the casing (**12**):
- a pump (**20**) comprising:
o a compressor (**22**) with at least one air inlet (**23**), an air outlet (**24**) and moving assembly (**25**) capable of connecting the air inlet (**23**) and the air outlet (**24**) fluidically; and
o an electric motor (**26**) fitted to the moving assembly (**25**);
- an injector (**37**) which is connected at its upstream end (**38**) to the air outlet (**23**) compressor (**22**) and at the downstream end (**39**) opens at the middle of the pouring duct (**17**)
and this device (**3**) comprises an electronic control circuit (**40**) including an electric generator (**41**) which is connected to the motor (**26**) and a processor (**42**) programmed to:
- take into account a said oxygenation setpoint related to the quantity of air to be injected into the liquid (**4**) during the pouring;
- vary the electrical power delivered by the generator (**41**) to the motor (**26**) according to this setpoint and the electronic circuit (**40**) comprises a wireless communication interface (**45**), connected to the processor (**42**), the processor (**42**) is programmed to communicate via the wireless communication interface (**45**) with a communicating device (**10**) which processes the oxygenation setpoint.

2. A system (**1**) for managing the quantity of air to be injected into liquids (4) from containers (**2**), the said system (**1**) comprises:
- a pouring device (**3**) as defined in claim 1,
- a database (**9**) including a list of liquids with associated individual oxygenation setpoints;
- A software module programmed to:
o Identify the liquid (**4**) using an optical system; and
o Query the database (**9**) to collect at least the oxygenation setpoint.

3. System (**1**) as set out in claim 2 whose software module is implemented on a communicating device (**10**).

4. A method for injecting a quantity of air into a liquid (**4**) from a container (**2**) with a label (**8**) through a system (**1**) as set out in claim 3, which carries out the following operations:
- taking a picture of the label (**8**) or a code on it;
- identify the corresponding liquid (**4**);
- extracting at least the corresponding oxidation setpoint from the database (**9**);
- taking the oxidation setpoint into account to adjust the electrical power to be delivered to the motor (**26**) according to this setpoint; and
- delivering the power thus set to the motor (**26**) to start the pump (**20**) and inject the pumped air into the liquid (**4**) during pouring.
